# EUROPÄISCHE PATENTSCHRIFT

(11) **EP 1 175 173 B1**
(45) Veröffentlichungstag und Bekanntmachung des Hinweises auf die Patenterteilung: **26.05.2004**
(21) Anmeldenummer: 00920529.5
(22) Anmeldetag: 21.03.2000
(51) Int. Cl.: F24C 15/20

(54) **VERFAHREN UND VORRICHTUNG ZUR REINIGUNG VON DUNSTABZUGSHAUBEN**
METHOD AND APPARATUS FOR CLEANING EXTRACTOR HOODS
PROCEDE ET DISPOSITIF POUR NETTOYER DES HOTTES ASPIRANTES

(30) Priorität: 22.03.1999 DE 19912913
(43) Veröffentlichungstag der Anmeldung: 30.01.2002
(73) Patentinhaber: Langner, Manfred H., 60318 Frankfurt am Main (DE)
(72) Erfinder: Langner, Manfred H., 60318 Frankfurt am Main (DE)
(74) Vertreter: Katscher, Helmut, Dipl.-Ing.
(86) Internationale Anmeldenummer: PCT/EP2000/002494
(87) Internationale Veröffentlichungsnummer: WO 2000/056202

(56) Entgegenhaltungen:
- EP-A- 0 211 784
- EP-A- 0 703 414
- DE-A- 3 416 692
- US-A- 3 616 744
- US-A- 3 731 462

## Beschreibung

Die Erfindung betrifft ein Verfahren zur Reinigung von Dunstabzugshauben, wobei mit einer drehbaren sprüheinrichtung im Innenraum der Dunstabzugshauben Reinigungswasser versprüht wird und das Reinigungswasser aus einem Sammelsumpf am Boden des Innenraums abgezogen wird. Die Erfindung betrifft außerdem eine Vorrichtung zur Durchführung des Verfahrens, mit einer im Innenraum einer Dunstabzugshaube angeordneten drehbaren Sprüheinrichtung und mit einem am Boden des Innenraums der Dunstabzugshaube angeordneten Sammelsumpf für Reinigungswasser.

Derartige Dunstabzugshauben dienen dazu, den in Küchen entstehenden Dunst abzuziehen.

Insbesondere beim Einsatz in Großküchen und ähnlichen Einrichtungen fällt eine erhebliche Kondensatmenge an, die soweit wie möglich aufgefangen und abgeführt werden muß.

Hierzu ist es bekannt, am Lufteintritt in die Dunstabzugshaube einen Prallabscheider anzuordnen, in dem die eintretende Luft so stark umgelenkt wird, dass die darin enthaltenen Kondensattröpfchen auf Wände des Prallabscheiders prallen und dort abgeschieden werden. Zu diesem Zweck besteht der Prallabscheider beispielsweise aus mehreren, wechselweise ineinandergreifenden U-Profilstäben, die jeweils im Abstand zueinander angeordnet sind, um einen Luftdurchtritt zu ermöglichen.

Am unteren Ende des Prallabscheiders ist üblicherweise eine Sammelrinne angeordnet, die das herablaufende Kondensat auffängt und abführt.

Im laufenden Betrieb lagern sich ständig Kondensattröpfchen aus der eintretenden.Abluft am-Prallabscheider ab, so dass dieser in Abständen gereinigt werden muss. Dazu ist es beispielsweise aus der Offenlegungsschrift DE 34 16 692 A1 bekannt, dass Sprühdüsen im Innenraum der Dunstabzugshaube im Abstand zum Prallabscheider so angeordnet sind, dass aus diesen Sprühdüsen versprühte Reinigungsflüssigkeit den Prallabscheider benetzt und reinigt.

Bei einem Verfahren der eingangs genannten Gattung (EP 0 703 414 A1) versprüht eine drehbare Sprüheinrichtung in einer Dunstabzugshaube Reinigungswasser, das aus einem Sammelsumpf am Boden des Innenraums abzogen wird. Die drehbare Sprüheinrichtung ist so gelagert, dass im wesentlichen nur die Abscheideeinrichtungen der Dunstabzugshaube durch die versprühte Reinigungsflüssigkeit gereinigt werden.

Trotz der Verwendung solcher Prallabscheider, insbesondere aber auch ohne Verwendung eines Prallabscheiders, ist es unvermeidbar, dass ein Teil des Kondensats in die Dunstabzugshaube eintritt und sich an den Wänden des Innenraums und gegebenenfalls an der Rückseite des Prallabscheiders niederschlägt. Daher ist es erforderlich, die Dunstabzugshaube in vorgegebenen Intervallen zu reinigen. Diese Reinigung ist sehr arbeitsaufwendig, weil sie von Hand durchgeführt werden muß und weil der Innenraum der Dunstabzugshaube schwer zugänglich ist. Wenn vorhanden, muß der mit einem Rahmen versehene Prallabscheider abgenommen und gespült werden.

Aufgabe der Erfindung ist es, ein Verfahren der eingangs genannten Gattung zu schaffen, mit dem eine wesentliche Vereinfachung und Erleichterung des Reinigungsvorgangs des gesamten Innenraums einer Dunstabzugshaube erzielt wird.

Diese Aufgabe wird erfindungsgemäß dadurch gelöst, dass der gesamte Innenraum der Dunstabzugshaube in Intervallen mittels der drehbaren Sprüheinrichtung im wesentlichen vollständig mit Reinigungswasser besprüht wird.

Damit ist eine wirksame und gründliche Reinigung des gesamten Innenraums der Dunstabzugshaube in einem automatisierbaren Arbeitsgang ohne Handarbeit möglich. Der Reinigungsvorgang kann somit in verhältnismäßig kurzen Intervallen durchgeführt werden. Dadurch verringert sich nicht nur die mögliche Geruchsbelästigung, sondern insbesondere auch das Brandrisiko wesentlich.

Der erforderliche zusätzliche Bauaufwand ist sehr gering, so dass auch bei vorhandenen Dunstabzugshauben eine nachträgliche Umrüstung möglich und wirtschaftlich vertretbar ist.

Zur Reinigung von Dunstabzugshauben, die einen aus ineinandergreifenden Profilstäben bestehenden Prallabscheider aufweisen, ist vorgesehen, dass die Rückwand des Prallabscheiders mit Reinigungswasser besprüht wird.

Eine erfindungsgemäße Vorrichtung zur Durchführung des Verfahrens mit einer Dunstabzugshaube ist dadurch gekennzeichnet, dass die Sprüheinrichtung für Reinigungswasser als Sprühlanze mit mehreren, in Längsrichtung und in Umfangsrichtung verteilten Sprühdüsen ausgeführt ist, die um ihre Längsachse drehbar gelagert und mit einem Drehantrieb verbunden ist.

Vorzugsweise ist die Sprühlanze im wesentlichen parallel und im Abstand zur Rückseite eines Prallabscheiders angeordnet. Damit wird in konstruktiv einfacher Weise eine Sprüheinrichtung verwirklicht, die den gesamten Innenraum der Dunstabzugshaube besprüht, wobei die von den Sprühstrahlen auf den Sprühkopf ausgeübten Reaktionskräfte zugleich zum Drehantrieb des Sprühkopfes dienen. Die Notwendigkeit eines gesonderten Drehantriebs für den Sprühkopf entfällt. Darüber hinaus wird nur eine sehr geringe Anzahl von Sprühdüsen benötigt.

Nachfolgend werden Ausführungsbeispiele der Erfindung näher erläutert, die in der Zeichnung dargestellt sind.

Es zeigt:
Fig. 1 in stark vereinfachter Darstellungsweise einen senkrechten Schnitt durch eine Dunstabzugshaube mit einer Sprüheinrichtung,
Fig. 2 einen vergrößerten Teilschnitt längs der Linie II-II in Fig. 1,
Fig. 3 in stark vereinfachter Darstellungsweise einen senkrechten Schnitt durch eine Dunstabzugshaube einer anderen Ausführung und
Fig. 4 einen vergrößerten Teilschnitt längs der Linie IV-IV in Fig. 3.

Die in Fig. 1 gezeigte Dunstabzugshaube weist ein Gehäuse 1 auf, in dessen schräger Vorderwand 2 ein Fenster ausgespart ist, in das ein Prallabscheider 3 herausnehmbar eingesetzt ist.

Ein in Fig. 1 nur schematisch angedeutetes Gebläse 4 saugt die durch den Prallabscheider 3 hindurch in den Innenraum 5 der Dunstabzugshaube 1 eintretenden Dunst ab.

Der in Fig. 2 in Einzelheiten dargestellte Prallabscheider 3 besteht aus zwei Gittern 3a und 3b von U-Profilstäben 6 und 7, die mit ihren Öffnungen gegeneinander gerichtet sind. Die U-Profilstäbe 6 bzw. 7 greifen derart mit Abstand ineinander, daß jeder U-Profilstab 6 des einen Gitters 3a jeweils mit zwei benachbarten U-Profilstäben 7 des anderen Gitters 3b verschachtelt ist. Wie in Fig. 2 mit strichpunktierten Linien angedeutet ist, entsteht dadurch für die hindurchtretende, mit Kondensat beladene Luft ein mäanderförmiger Strömungsweg mit mehrmaliger vollständiger Umlenkung. Das in der Luft enthaltene Kondensat prallt auf die Flächen der U-Profilstäbe 6 und 7 und scheidet sich dort größtenteils ab.

Am unteren Ende des Prallabscheiders 3 ist eine Kondensatauffangrinne 8 angeordnet, die das in den U-Profilstäben 6 und 7 herablaufende Kondensat auffängt und zu einer Sammelstelle führt.

Wie in Fig. 2 angedeutet, sind die beiden Gitter 3a mittels Schrauben 9 und Abstandsbolzen 10 lösbar miteinander verbunden und abnehmbar, damit sie gespült und damit gereinigt werden können. Jeweils die U-Profilstäbe 6 des Gitters 3a und/oder die U-Profilstäbe 7 des Gitters 3b sind durch eine oder mehrere Querleisten 11 bzw. 12 auf der Rückseite der U-Profilstäbe 6 bzw. 7 miteinander verbunden, um dem Gitter 3a bzw. 3b einen Zusammenhalt zu geben.

Im Innenraum 5 der Dunstabzugshaube ist eine Sprüheinrichtung für Reinigungswasser angeordnet, die bei dem dargestellten Ausführungsbeispiel eine Sprühlanze 13 aufweist mit mehreren, in Längsrichtung und in Umfangsrichtung verteilten Sprühdüsen. Die Sprühlanze 13 ist im wesentlichen parallel und im Abstand zur Rückseite des Prallabscheiders 3 angeordnet. Sie ist in den Seitenwänden des Gehäuses 1 um ihre Längsachse drehbar gelagert und mit einem (nicht dargestellten) Drehantrieb verbunden und wird an ihrem einen Ende mit Reinigungswasser beschickt.

Bei der Drehbewegung der Sprühlanze 13 werden die Innenwände des gesamten Innenraums 5 und die Rückseite des Prallabscheiders 3 intensiv besprüht und dadurch von anhaftendem Kondensat gereinigt. Das Reinigungswasser läuft in einen Sammelsumpf 14 am Boden des Innenraums 5 und wird von dort durch eine in Fig. 1 nur angedeutete Leitung 15 abgezogen.

Die Sprühreinigung der Dunstabzugshaube erfolgt in vorgegebenen zeitlichen Intervallen, deren Länge sich nach dem Anfall von Kondensat richtet.

Im Zusammenhang mit dieser Sprühreinigung oder unabhängig davon kann die zusätzliche Reinigung des Prallabscheiders 3 in der beschriebenen Weise erfolgen, wobei die beiden Gitter 3a und 3b nach dem Lösen der Schrauben 9 auseinandergenommen und gespült werden.

Anstelle der beschriebenen drehbaren Sprühlanze 13 kann auch vorgesehen werden, daß die Sprüheinrichtung einen längsverfahrbaren Sprühwagen aufweist, dessen Sprühdüsen bei der Längsbewegung des Sprühwagens die Innenwände der Dunstabzugshaube einschließlich der Rückwand des Prallabscheiders 3 bestreichen. Eine solche Vorrichtung fällt jedoch nicht unter den Schutzbereich der Ansprüche.

Bei dem in den Fig. 3 und 4 gezeigten Ausführungsbeispiel einer Dunstabzugshaube weist deren Gehäuse 1' eine geschlossene, zum Sammelsumpf 14 abfallende Bodenwand 16 auf sowie einen seitlichen Lufteinlaß 17. Unterhalb des Lufteinlasses 17 ist eine Wassersammelrinne 18, die über mindestens eine abfallende Ablaufleitung 19 an den Sammelsumpf 14 angeschlossen ist.

Der Lufteinlaß 17 weist eine oberhalb der Wassersammelrinne 18 angeordnete Prallwand 20 auf für in den Lufteinlaß 17 eintretende Sprühstrahlen der Sprüheinrichtung 13'. Die Prallwand 20 wird hierbei von der nach unten umgelenkten Innenwand des Lufteinlasses 17 gebildet.

Die eintrittsseitige Bodenkante 21 des Lufteinlasses 17 ist über der Wassersammelrinne 18 angeordnet, so daß das von der Bodenkante 21 abtropfende Reinigungswasser in die Wassersammerinne 18 gelangt.

Bei dem dargestellten Ausführungsbeispiel wird die eintrittsseitige Bodenkante 21 des Lufteinlasses 17 durch ein Rundprofil, beispielsweise ein Rohr, gebildet.

Beim Ausführungsbeispiel der Dunstabzugshaube nach Fig. 3 bildet die Unterseite 16a der abfallenden Bodenwand 16 die Decke einer Luftsammelhaube 1a, deren Luftabzugsöffnung 22 unterhalb des Lufteinlasses 17 der Dunstabzugshaube liegt. Der Strömungsweg der Luft von der Luftabzugsöffnung 22 in den Lufteinlaß 17 wird um die abgerundete Bodenkante 21 herum um mehr als 120°, vorzugsweise bis zu 180° umgelenkt. Diese Umlenkung des Strömungskanals für die in die Dunstabzugshaube eintretende Luft und die Anordnung der Wassersammelrinne 18 unterhalb der Umlenkstelle führen dazu, daß der in den Lufteinlaß 17 eintretende Anteil des Reinigungswassers sicher und vollständig aufgefangen wird, wobei aber gleichzeitig alle Innenflächen der Dunstabzugshaube, an denen sich Kondensat niederschlagen kann, durch Besprühen gereinigt werden. Die abfallenden Ablaufleitungen 19 sind hierbei als Rohre beiderseits der Luftsammelhaube 1a angeordnet und an den Sammelsumpf 14 angeschlossen.

Bei dem in den Fig. 3 und 4 gezeigten Ausführungsbeispiel weist die Sprüheinrichtung 13' einen um eine Drehachse 23, die vorzugsweise senkrecht verläuft, drehbar gelagerten Sprühkopf 24 auf (Fig. 4), der frei drehbar am unteren Ende einer Wasserzulaufleitung 25 gelagert ist.

Seitlich vom drehbaren Sprühkopf 24 sind Sprühdüsen 25 angeordnet, deren Sprühstrahlen 26 in der Weise abgewinkelt sind, daß die von ihnen ausgeübten Reaktionskräfte ein Drehmoment um die Drehachse 23 ausüben. Dadurch wird der Sprühkopf 24 zu seiner Drehbewegung angetrieben.

Zusätzlich weist der Sprühkopf 24 eine schräg nach oben gerichtete Flachstrahldüse 27 und eine schräg nach unten gerichtete Flachstrahldüse 28 auf, so daß bei der Drehbewegung des Sprühkopfes 24 jede Stelle des Innenraums der Dunstabzugshaube in durch die Drehfrequenz des Sprühkopfes 24 vorgegebenen kurzen Intervallen besprüht und somit gereinigt wird.

## Patentansprüche

1. Verfahren zur Reinigung von Dunstabzugshauben, wobei mit einer ersten drehbaren Sprüheinrichtung (13) im Innenraum (5) der Dunstabzugshaube Reinigungswasser versprüht wird und das Reinigungswasser aus einem Sammelsumpf (14) am Boden des Innenraums (5) abgezogen wird, **dadurch gekennzeichnet, dass** der gesamte Innenraum (5) der Dunstabzugshaube in Intervallen mittels der ersten drehbaren Sprüheinrichtung (13) im wesentlichen vollständig mit Reinigungswasser besprüht wird..

2. Vorrichtung zur Durchführung des Verfahrens nach Anspruch 1, mit einer Dunstabzugshaube mit einer ersten im Innenraum (5) der Dunstabzugshaube angeordneten drehbaren Sprüheinrichtung (13) und mit einem am Boden des Innenraums (5) der Dunstabzugshaube angeordneten Sammelsumpf (14) für Reinigungswasser, **dadurch gekennzeichnet, dass** die erste Sprüheinrichtung (13) für Reinigungswasser als Sprühlanze mit mehreren, in Längsrichtung und in Umfangsrichtung verteilten Sprühdüsen ausgeführt ist, die um ihre Längsachse drehbar gelagert und mit einem Drehantrieb verbunden ist.

3. Vorrichtung nach Anspruch 2, **dadurch gekennzeichnet, dass** die Sprühlanze (13) im wesentlichen parallel und im Abstand zur Rückseite eines Prallabscheiders (3) angeordnet ist.

4. Vorrichtung nach Anspruch 3, **dadurch gekennzeichnet, dass** die Dunstabzugshaube eine geschlossene, zum Sammelsumpf (14) abfallende Bodenwand (16) und einen seitlichen Lufteinlass (17) aufweist und dass unterhalb des Lufteinlasses (17) eine Wassersammelrinne (18) angeordnet ist.

5. Vorrichtung nach Anspruch 4, **dadurch gekennzeichnet, dass** die Wassersammelrinne (18) über mindestens eine abfallende Ablaufleitung (19) an den Sammelsumpf (14) angeschlossen ist.

6. Vorrichtung nach Anspruch 4, **dadurch gekennzeichnet, dass** der Lufteinlass (17) eine oberhalb der Wassersammelrinne (18) angeordnete Prallwand (20) für in den Lufteinlass (17) eintretende Sprühstrahlen einer zweiten Sprüheinrichtung (13') aufweist.

7. Vorrichtung nach Anspruch 4, **dadurch gekennzeichnet, dass** eine eintrittsseitige Bodenkante (21) des Lufteinlasses (17) über der Wassersammelrinne (18) angeordnet ist.

8. Vorrichtung nach Anspruch 7, **dadurch gekennzeichnet, dass** die eintrittsseitige Bodenkante (21) des Lufteinlasses (17) durch ein Rundprofil, beispielsweise ein Rohr, gebildet wird.

9. Vorrichtung nach Anspruch 4, **dadurch gekennzeichnet, dass** die Unterseite (16a) der abfallenden Bodenwand (16) die Decke einer Luftsammelhaube (1a) bildet, deren Luftabzugsöffnung (22) unterhalb des Lufteinlasses (17) der Dunstabzugshaube liegt, und dass der Strömungsweg der Luft von der Luftabzugs-Öffnung (22) in den Lufteinlass (17) um mehr als 120° umgelenkt wird.

## Claims

1. Method for cleaning extractor hoods, cleaning water being sprayed in the interior space (5) of the extractor hood by a first rotatable spray device (13) and the cleaning water being drawn off from a collecting sump (14) at the bottom of the interior space (5), **characterized in that** the entire interior space (5) of the extractor hood is sprayed substantially completely with cleaning water at intervals by means of the first rotatable spray device (13).

2. Apparatus for carrying out the method according to Claim 1, with an extractor hood with a first rotatable spray device (13), arranged in the interior space (5) of the extractor hood, and with a collecting sump (14) for cleaning water, arranged at the bottom of the interior space (5) of the extractor hood, **characterized in that** the first spray device (13) for cleaning water is designed as a spray lance with a number of spray nozzles distributed in the longitudinal direction and in the circumferential direction, which is mounted rotatably about its longitudinal axis and is connected to a rotary drive.

3. Apparatus according to Claim 2, **characterized in that** the spray lance (13) is arranged substantially parallel to and at a distance from the rear side of an impingement separator (3).

4. Apparatus according to Claim 3, **characterized in that** the extractor hood has a closed bottom wall (16), sloping down to the collecting sump (14), and a lateral air inlet (17), and **in that** a water collecting channel (18) is arranged underneath the air inlet (17).

5. Apparatus according to Claim 4, **characterized in that** the water collecting channel (18) is connected to the collecting sump (14) by means of at least one descending drainage line (19).

6. Apparatus according to Claim 4, **characterized in that** the air inlet (17) has a baffle wall (20), arranged above the water collecting channel (18), for spray jets of a second spray device (13') entering the air inlet (17).

7. Apparatus according to Claim 4, **characterized in that** an inlet-side bottom edge (21) of the air inlet (17) is arranged above the water collecting channel (18).

8. Apparatus according to Claim 7, **characterized in that** the inlet-side bottom edge (21) of the air inlet (17) is formed by a round profile, for example a tube.

9. Apparatus according to Claim 4, **characterized in that** the underside (16a) of the downward-sloping bottom wall (16) forms the top of an air collecting hood (1a), the air extract opening (22) of which lies underneath the air inlet (17) of the extractor hood, and **in that** the flow path of the air from the air extract opening (22) into the air inlet (17) is deflected by more than 120°.

## Revendications

1. Procédé pour nettoyer des hottes aspirantes, dans lequel on pulvérise de l'eau de lavage avec un premier dispositif pulvérisateur rotatif (13) dans l'espace intérieur (5) de la hotte aspirante et l'eau de lavage est extraite d'un bac collecteur (14) au fond de l'espace intérieur (5), **caractérisé en ce que** l'ensemble de l'espace intérieur (5) de la hotte aspirante est pulvérisé essentiellement complètement avec de l'eau de lavage à intervalles au moyen du premier dispositif pulvérisateur rotatif (13).

2. Dispositif pour mettre en oeuvre le procédé selon la revendication 1, comprenant une hotte aspirante avec un premier dispositif pulvérisateur rotatif (13) disposé dans l'espace intérieur (5) de la hotte aspirante, et comprenant un bac collecteur (14) pour l'eau de lavage, disposé au fond de l'espace intérieur (5) de la hotte aspirante, **caractérisé en ce que** le premier dispositif pulvérisateur (13) pour l'eau de lavage est réalisé sous forme de lance de pulvérisation avec plusieurs buses de pulvérisation réparties dans la direction longitudinale et dans la direction périphérique, qui sont montées de manière à pouvoir tourner autour de leur axe longitudinal et qui sont connectées à un entraînement en rotation.

3. Dispositif selon la revendication 2, **caractérisé en ce que** la lance de pulvérisation (13) est disposée essentiellement parallèlement et à distance du côté arrière d'un séparateur d'impact (3).

4. Dispositif selon la revendication 3, **caractérisé en ce que** la hotte aspirante présente une paroi de fond (16) fermée, inclinée vers le bac collecteur (14) et une entrée d'air latérale (17) et **en ce qu'**en dessous de l'entrée d'air (17) est disposée une rigole de collecte de l'eau (18).

5. Dispositif selon la revendication 4, **caractérisé en ce que** la rigole de collecte de l'eau (18) est raccordée par le biais d'au moins une conduite d'écoulement inclinée (19) au bac collecteur (14).

6. Dispositif selon la revendication 4, **caractérisé en ce que** l'entrée d'air (17) présente une paroi d'impact (20) disposée au-dessus de la rigole de collecte de l'eau (18), pour des jets pulvérisés d'un deuxième dispositif pulvérisateur (13') entrant dans l'entrée d'air (17).

7. Dispositif selon la revendication 4, **caractérisé en ce qu'**une arête de fond (21) de l'entrée d'air (17) du côté de l'entrée est disposée au-dessus de la rigole de collecte de l'eau (18).

8. Dispositif selon la revendication 7, **caractérisé en ce que** l'arête de fond (21) de l'entrée d'air (17) du côté de l'entrée est formée par un profil rond, par exemple un tube.

9. Dispositif selon la revendication 4, **caractérisé en ce que** le côté inférieur (16a) de la paroi de fond inclinée (16) forme le couvercle d'une hotte de collecte d'air (1a) dont l'ouverture d'aspiration d'air (22) est en dessous de l'entrée d'air (17) de la hotte aspirante, et **en ce que** la trajectoire d'écoulement de l'air est déviée de l'ouverture d'aspiration d'air (22) dans l'entrée d'air (17) de plus de 120°.
